# EUROPÄISCHE PATENTSCHRIFT

(11) **EP 1 687 524 B1**
(45) Veröffentlichungstag und Bekanntmachung des Hinweises auf die Patenterteilung: **02.07.2008**
(21) Anmeldenummer: 04797222.9
(22) Anmeldetag: 04.11.2004
(51) Int. Cl.: F02M 59/36

(54) **HOCHDRUCKFÖRDERPUMPE FÜR VERBRENNUNGSMOTOREN**
HIGH PRESSURE FEED PUMP FOR INTERNAL COMBUSTION ENGINES
POMPE D'ALIMENTATION HAUTE PRESSION DESTINEE A DES MOTEURS A COMBUSTION INTERNE

(30) Priorität: 28.11.2003 CH 203503
(43) Veröffentlichungstag der Anmeldung: 09.08.2006
(73) Patentinhaber: Ganser-Hydromag AG, 6315 Oberägeri (CH)
(72) Erfinder: GANSER, Marco, A., CH-6315 Oberägeri (CH)
(74) Vertreter: Schaad, Balass, Menzl & Partner AG
(86) Internationale Anmeldenummer: PCT/CH2004/000665
(87) Internationale Veröffentlichungsnummer: WO 2005/052357

(56) Entgegenhaltungen:
- EP-A- 1 101 931
- WO-A-03/023232
- WO-A-03/052262
- GB-A- 2 042 067
- US-A- 4 459 963
- US-A- 5 701 873

## Beschreibung

Die Erfindung betrifft eine Hochdruckförderpumpe, insbesondere für ein Einspritzsystem für Verbrennungsmotoren, gemäss dem Oberbegriff des Anspruchs 1.

In CH-A-689281 ist eine Kraftstoffeinspritzanlage für eine Brennkraftmaschine, insbesondere für einen Dieselmotor, sowie ein Verfahren zur Überwachung derselben offenbart. Die Kraftstoffeinspritzanlage hat für jeden Verbrennungszylinder wenigstens ein von einem Steuergerät aus gesteuertes Einspritzelement, welches eine in den Zylinder führende, von diesem schliessbare Einspritzöffnung und einen vor letzterer angeordneten Druckraum aufweist. Der Druckraum ist mit einem von einer Kraftstoffpumpe in Anhängigkeit von Motordrehzahl, Last und Laständerung versorgten Hochdruckteil verbunden. Die Einspritzmenge des Kraftstoffes in den Verbrennungszylinder ist mittels einer vorzugsweise der Kraftstoffpumpe vorgeschalteten, vom Steuergerät betätigten Mengendosiereinrichtung zuführbar. Die Mengendosiereinrichtung weist ein Ventil auf, das einem Pumpkolben der Kraftstoffpumpe zugeordnet ist.

In der EP-A-1101931 ist ein Hochdruckeinsritzsystem mit Common Rail beschrieben, das ein mit wenigstens einem Auslasskanal versehenes Kanalelement mit einander gegenüberliegenden Stirnseiten aufweist. An die Stirnseiten sind über Hochdruck-Dichtflächen einerseits ein Plungerzylinder einer Hochdruckpumpe und andererseits ein Common Rail angeschlossen, so dass die Hochdruckpumpe über ein Eintrittsventil ein Fördermedium ansaugen und mit erhöhtem Druck durch den Auslasskanal des Kanalelements und ein Austrittsventil über einen Abflusskanal in den im Common Rail vorgesehenen Druckraum einführen kann. Die Durchflussmenge des Fördermediums zum Pumpzylinder wird durch ein in einen Transferkanal hineinragendes Saugdrosselventil gesteuert.

Der vorliegenden Erfindung liegt die Aufgabe zu Grunde, eine Hochdruckförderpumpe mit einer präzisen, zuverlässigen und besonders kostengünstigen Fördermengensteuerung bereitzustellen.

Diese Aufgabe wird mittels einer Hochdruckförderpumpe gemäss Anspruch 1 gelöst. Besonders bevorzugte Ausführungsformen der Erfindung sind in den abhängigen Ansprüchen angegeben.

Die erfindungsgemässe Hochdruckförderpumpe, die insbesondere zur Verwendung für ein Einspritzsystem für Verbrennungsmotoren vorgesehen ist, weist wenigstens zwei von je einem Pumpzylinder und einem angetriebenen Plunger begrenzte Förderräume auf. Die zwei Förderräume stehen über mittels eines einzigen Aktuators gesteuerte Einlassventile mit einem Niederdruck-Einlasskanal und über ein druckgesteuertes Auslassventil mit einem Hochdruck-Auslasskanal in Verbindung. In einer bevorzugten Ausführungsform sind dabei Ventilglieder der Einlassventile mittels einer an einem Aktuatorschaft des Aktuators schwenkbar gelagerten Wippe miteinander verbunden. Bei einer Erregung des Aktuators wird der Aktuatorschaft verschoben und diejenigen in einer Offenstellung befindlichen Einlassventile geschlossen, bei denen sich der zugeordnete Plunger in einem Förderhub befindet.

Die Präzision der Fördermengendosierung der erfindungsgemässen Hochdruckförderpumpe entspricht denen bekannter Hochdruckförderpumpen. Beim Erfindungsgegenstand wird dies allerdings durch eine kleinere Anzahl benötigter Aktuatoren mit deutlich geringerem Material- und Kostenaufwand erreicht. Zudem sind die Anforderungen an den Aktuator dadurch verringert, dass er in einem Impulsbetrieb arbeitet und sich so nur für kurze Zeiten in einem erregten Zustand befindet. Ein weiterer Faktor zur Kostensenkung ist der modulare Aufbau einer bevorzugten Ausführungform, bei der Zylinderköpfe, Zylinderkörper und ein Gehäuse zur Aufnahme einer Exzenterwelle eigenständige Montageeinheiten bilden, die mittels Bolzen durch Schraubverbindungen dicht aufeinander gepresst werden. Weiterhin sind in einer Ausführungsform das Gehäuse und die Exzenterwelle derart ausgeführt, dass eine einfache Montage durch ein Einschieben der Exzenterwelle von einer Stirnseite des Gehäuses in dasselbe möglich ist.

Besonders bevorzugte Ausbildungsformen der erfindungsgemässen Hochdruckförderpumpe werden im Folgenden anhand der Zeichnung erläutert. Es zeigen rein schematisch:
- Fig. 1: einen Längsschnitt durch eine erfindungsgemässe Hochdruckförderpumpe;
- Fig. 2: einen Ausschnitt aus der in Fig. 1 gezeigten Hochdruckförderpumpe mit zwei um 180° gegeneinander phasenverschobenen Plungerstellungen und einer Einlassventilsteuerung für beide Pumpzylinder mittels einer Wippe, deren mittlere Auflageposition von einem Aktuator gesteuert ist; und
- Fig. 3: einen Querschnitt durch die in Fig. 1 gezeigte Hochdruckförderpumpe entlang der in Fig. 2 angegebenen Schnittebene A.

In Fig. 1 ist ein Längsschnitt einer erfindungsgemässen Hochdruckförderpumpe 10 in der Ausführung einer Radialkolbenpumpe mit vier Pumpzylindern 12.1, 12.2, 12.3, 12.4 in einer Reihenanordnung dargestellt. Die Hochdruckförderpumpe 10 ist für Verbrennungsmotoren, insbesondere für Dieselmotoren mit einem Common Rail vorgesehen. Jeder der Pumpzylinder 12.1, 12.2, 12.3, 12.4 besitzt einen gleichartigen Aufbau und weist einen von den inneren Wandungen eines allen Pumpzylindern 12.1, 12.2, 12.3, 12.4 gemeinsamen Zylinderkopfes 14, eines Zylinderkörpers 16 und eines Plungers 18.1, 18.2, 18.3, 18.4 begrenzten Förderraum 20 auf. Die inneren Wandungen der hohlzylinderförmigen Zylinderkörper 16 sind als enge Gleitpassungen (2µm bis 10µm) für die Plunger 18.1, 18.2, 18.3, 18.4 ausgebildet. Die Zylinderkörper 16 sind in Sandwich-Bauweise zwischen dem Zylinderkopf 14 und dem Gehäuse 22 mittels Bolzen 24 eingespannt und dicht aufeinander gepresst.

Die Plunger 18.1, 18.2, 18.3, 18.4 sind über sie umgreifende Druckfedern 26 gegen die Zylinderkörper 16 abgestützt und sitzen mit ihren Plungerfüssen 27 auf einem Schmiermittelfilm gleitend auf zweiteiligen Abwälzkörpern 28. Die Abwälzkörper 28 umgreifen zylinderförmig Kurbellager 30, die an einer dem Antrieb der Plunger 18.1, 18.2, 18.3, 18.4 dienenden Exzenterwelle 32 drehbar gelagert sind. Die zweiteiligen Kurbellager 30 umgreifen wiederum Exzenter, die exzentrisch gegen die Längsachse der Exzenterwelle 32 versetzt ausgebildet sind. Die Exzenterwelle 32 ist auf Wellenlagern 31 im Gehäuse 22 drehbar gelagert. Bei der gezeigten Anordnung mit vier Pumpzylindern 12.1, 12.2, 12.3, 12.4 befinden sich je zwei Wellenlager 31 an den stirnseitige Endbereichen des Gehäuses 22 und ein drittes Wellenlager zwischen den Pumpzylindern 12.2 und 12.3. Die Exzenterwelle 32 verjüngt sich einseitig zu einem aus dem Gehäuse 22 hervorstehenden, konisch geformten Antriebszapfen 33. Zwischen den Abwälzkörpern 28 und den Kurbellagern 30 befinden sich zur Reibungsverminderung ebenfalls Schmiermittelfilme. Die Schmiermittelzuführung erfolgt durch einen innerhalb der Exzenterwelle 32 befindlichen, zentrisch zu ihrer Längsachse angeordneten Kanal 34 mit radialen Ausläufen 34' zu den Abwälzkörpern 28 und Wellenlagern 31. Das Schmiermittel sammelt sich nach erfolgter Schmierung in einem Schmiermittelsumpf 35, von dem es in bekannter Weise zu einem nicht eingezeichneten Schmiermittelvorrat zurückgeführt wird.

Die Plunger 18.1, 18.2, 18.3, 18.4 der Pumpzylinder 12.1, 12.2, 12.3, 12.4 unterscheiden sich in ihrer in Fig. 2 dargestellten Hubposition: der mit 18.1 bezeichnete Plunger befindet sich an einem unteren Totpunkt zu Beginn des Förderhubes, der mit 18.2 bezeichnete an einem oberen Totpunkt zu Beginn des Saughubes , also um 180° gegen die Hubposition des Plungers 18.1 verschoben, der mit 18.3 bezeichnete Plunger in der mittleren Förderhubposition, also um 90° vorauslaufend gegenüber der Hubposition des Plungers 18.1, und der mit 18.4 bezeichnete Plunger in der mittleren Saughubposition, also um 180° gegen die Hubposition des Plungers 18.3 verschoben.

Ein Zylinderkopfkörper 36 des Zylinderkopfes 14 weist vier gleichartige, jeweils einem der vier Pumpzylinder 18.1, 18.2, 18.3, 18.4 zugeordnete Einlassventile 40.1, 40.2, 40.3, 40.4 mit je einem in einer zylindrischen Ausnehmung beweglich angeordnetem Ventilglied in Form eines Ventilstössels 38.1, 38.2, 38.3, 38.4 auf. Zur besseren Übersicht sind in Fig. 1 alle Einlassventile 40.1, 40.2, 40.3, 40.4 in ihrer Schliessstellung gezeigt

Jeweils zwei Einlassventile 40.1 und 40.2 sowie 40.3 und 40.4, die den Plungern 18.1 und 18.2 sowie 18.3 und 18.4 zugeordnet sind, werden über je eine schwenkbare Wippe 42.1 bzw. 42.2 betätigt. Die mittlere Auflageposition der Wippe 42.1, 42.2 wird von je einem Aktuator 44.1, 44.2 gesteuert.

Im Zylinderkopfkörper 36 befindet sich ein in Längsrichtung geradlinig verlaufender, rohrartiger Einlasskanal 46, der mit den Ausnehmungen für die Einlassventile 40.1, 40.2, 40.3, 40.4 verbunden ist und der Zuführung eines Fördermediums 48 dient. Das Fördermedium 48 steht im Einlasskanal 46 bereits unter einem Druck zwischen 100kPa und 600kPa, der von einer nicht eingezeichneten Vorförderpumpe erzeugt worden ist.

Wie zur besseren Übersichtlichkeit erst in Fig. 3 gezeigt, weist der Zylinderkopf 14 weiterhin pro Pumpzylinder 12.1, 12.2, 12.3, 12.4 je ein druckgesteuertes Auslassventil 50.1, 50.2, 50.3, 50.4 in einer entsprechenden Ausnehmung auf. Die Ausnehmungen sind mit einem Hochdruck-Auslasskanal 52 verbunden, dessen Volumen einen Druckspeicher bildet.

In Fig. 2 ist ein vergrösserter Ausschnitt aus Fig. 1 mit zwei gemeinsam angesteuerten Einlassventilen 40.1, 40.2 dargestellt. An Hand von Fig. 2 werden im Folgenden weitere Details des Aufbaus sowie die Funktionsweise der Hochdruckförderpumpe 10 beschreiben. Aufgrund des gleichartigen Aufbaus können diese Details wie auch deren Funktion auf den nicht gezeigten Teil der Hochdruckförderpumpe 10 übertragen werden.

Der Förderraum 48 des Pumpzylinders 12.1, 12.2, 12.3, 12.4 verengt sich in Richtung des Einlassventils 40.1, 40.2, 40.3, 40.4 zu einem mit einem Ventilteller 56 des Ventilstössels 38.1, 38.2, 38.3, 38.4 zusammenwirkenden Einlassventilsitz 54.1, 54.2, 54.3, 54.4. Der Ventilstössel 38.1, 38.2, 38.3, 38.4 ist an seinem, dem Ventilteller 56 entgegengesetzten Endbereich mittels einer Druckfeder 58 gegen den Zylinderkopfkörper 36 in seine Schliessstellung vorgespannt. In der Schliessstellung sitzt der Ventilteller 56 dicht auf dem Einlassventilsitz 54.1, 54.2, 54.3, 54.4. und verhindert den Austritt des Fördermediums 48 vom Förderraum 20 in den Einlasskanal 46 bzw. gegebenenfalls den Eintritt vom Einlasskanal 46 in den Förderraum 20. Ein am Ventilstössel 38.1, 38.2, 38.3, 38.4 dem Ventilteller 56 gegenüber ausgebildeter halbkugelförmiger Ventilstösselkopf 60 ist in einer schalenförmigen Ventilstösselaufnahme 62 der Wippe 42.1, 42.2 gelagert. Die Wippe 42.1, 42.2 weist auf der gleichen Seite im gegenüberliegenden Endbereich eine zweite Ventilstösselaufnahme 62 für die Aufnahme des zugeordneten zweiten Ventilstössels 38.1, 38.2, 38.3, 38.4 des zweiten Einlassventils 40.1, 40.2, 40.3, 40.4 auf. Mittig, auf der den Ventilstösselaufnahmen 62 entgegengesetzten Seite, ist an der Wippe 42.1, 42.2 eine halbkugelförmige Aktuatoraufnahme 64 ausgeformt.

In die Aktuatoraufnahme 64 drückt der Aktuatorschaft 66.

Eine Lageverschiebung der Wippe 42.1, 42.2 in Richtung der Längsachse des Aktuatorschafts 66 wird vom Aktuator 44.1, 44.2 gesteuert. Der Aktuatorschaft 66 ist mittels einer als Druckfeder ausgebildeten Aktuatorschaftfeder 67 gegen den Aktuator 44.1, 44.2 in Richtung der Offenstellung der zugeordneten Einlassventile 40.1, 40.2 bzw. 40.3, 40.4 vorgespannt. Die Vorspannung der Aktuatorschaftfeder 67 ist grösser als die Summe der entgegengesetzt wirkenden Vorspannungen der jeweils zugeordneten Druckfedern 58 der Einlassventile 40.1, 40.2 bzw. 40.3, 40.4. Der Aktuator 44.1, 44.2 weist vorzugsweise einen Elektromagneten auf; ein piezo-elektrisches Element wäre ebenfalls denkbar. Im Fall eines Elektromagneten ist der Aktuatorschaft 66 als eine Verlängerung eines Aktuatorankers ausgebildet. Der Aktuator 44.1, 44.2 und damit die Lage des Aktuatorschafts 66 wird durch eine nicht gezeigte, vorzugsweise elektronische Steuerung beeinflusst. Der Aktuator 44.1, 44.2 ist auf einem am Zylinderkopf 14 befestigten Zylinderkopfdeckel 68 montiert. Der Zylinderkopfdeckel 68 besitzt zentrisch eine Ausnehmung, durch die der Aktuatorschaft 66 beweglich hindurchgeführt ist. Der Zylinderkopfdeckel 68 überspannt eine Ausnehmung im Zylinderkopfkörper 36, in welcher die Ventilstösselköpfe 60 mit den Druckfedern 58 hervortreten und sich die auf den Ventilstösselköpfen 60 lagernde Wippe 42.1, 42.2 befindet.

Innerhalb der Pumpzylinder 12.1, 12.2, 12.3, 12.4 sind umlaufende, zu den Plungern 18.1, 18.2, 18.3, 18.4 hin geöffnete Nuten 70 mit halbkreisförmigen Querschnitt eingearbeitet. Sie sind mit einem in Fig. 3 gezeigten Rückführkanal 72 verbunden und dienen der Rückführung von Leckmengen des Fördermediums 48, welche durch die enge Gleitpassung von Pumpzylindern 12.1, 12.2, 12.3, 12.4 und Plungern 18.1, 18.2, 18.3, 18.4 hindurchgetreten sind, zu einem nicht gezeigten Vorratsbehälter für das Fördermedium 48.

An einem Gehäusedeckel 74 mit einer Durchführung für den Antriebszapfen 33 ist gegenüber einer äusseren umlaufenden Schulter der Exzenterwelle 32 eine Anlaufscheibe 78 angebracht. Auf der gegenüberliegenden Seite des Gehäuses 22 stützt eine weitere Anlaufscheibe 78 die Stirnseite der Exzenterwelle 32 direkt gegen einen weiteren Gehäusedeckel 74, der mit einer Durchführung für die Schmiermittelzufuhr versehen ist, ab. Die Anlaufscheiben 78 dienen der transversalen Führung der Exzenterwelle 32 im Gehäuse 22. Auf der Seite des Antriebszapfens 33 ist mit dem Gehäusedeckel 74 eine umlaufende Lippendichtung 80 verbunden, die durch ihr Anliegen am Antriebszapfen 31 ein Austreten von Schmiermittel aus dem Gehäuse 22 verhindert.

In den Verbindungsflächen zwischen dem Gehäuse 22 und dem Zylinderkörper 16, zwischen dem Zylinderkörper 16 und dem Zylinderkopf 14 sowie zwischen dem Zylinderkopfkörper 36 und dem Zylinderkopfdeckel 68 sind Dichtungsringe 82 in entsprechend ausgeformte Nuten eingelegt. Aufgrund der starken Pressung der genannten Teile aufeinander ist ein dichter Verschluss der Hochdruckförderpumpe 10 sichergestellt und ein Austreten des Fördermediums 48 bzw. des Schmiermittels verhindert.

Der Ausstoss des Fördermediums 48 während des Förderhubes der Plunger 18.1, 18.2, 18.3, 18.4 erfolgt durch die druckgesteuerten Auslassventile 50.1, 50.2, 50.3, 50.4 in den Auslasskanal 52. Wie in Fig. 3 gezeigt, sind die Auslassventile 50.1, 50.2, 50.3, 50.4 als Kugelventile bekannter Art ausgeführt. Eine Kugel 84 wird dabei in ihrer Schliessstellung durch eine vorgespannte Auslassdruckfeder 86 in ihren Auslassventilsitz 88 gedrückt und verschliesst den Hochdruck-Auslasskanal 52 dicht gegen den Förderaum 20. Übersteigt der Druck des Fördermediums 48 im Förderraum 20 den Druck im Auslasskanal 52 um einen von der Vorspannung der Auslassdruckfeder 86 abhängigen, in der Regel sehr kleinen Betrag, so hebt die Kugel 84 von ihrem Auslassventilsitz 88 ab und das Fördermedium 48 entweicht in den Hochdruck-Auslasskanal 52. Die Kugel 84 ist in einer zylindrischen Ausnehmung, die sich zum Auslassventilsitz 88 hin konisch verengt, zwischen ihrem Auslassventilsitz 88 und einer förderraumseitigen Stirnfläche eines die Auslassdruckfeder 86 tragenden Stiftes 90 geführt. Der Auslasskanal 52 ist mit dieser Ausnehmung verbunden. Eine tellerartige Verbreiterung 92 des Stiftes 90 liegt auf einem Absatz 93 in der Ausnehmung des Gehäuses 22 auf. Eine Inbusschraube 94 drückt die Verbreiterung 92 gegen den Absatz 93 und verschliesst die Ausnehmung im Gehäuse 22.

Im Folgenden wird die Funktionsweise der in Fig. 1 bis Fig. 3 gezeigten Hochdruckförderpumpe 10 beschreiben. Ein erster Plunger 18.1 eines Pumpzylinders 12.1 befinde sich zunächst in seinem Saughub, das zugeordnete Auslassventil 50.1 in seiner Schliessstellung und der Aktuator 44.1 in einem nicht erregten Zustand. Das zugeordnete erste Einlassventil 54.1 befindet sich während des Saughubes aufgrund der dominanten Vorspannung der Aktuatorschaftfeder 67 in der Offenstellung.

Das Fördermedium 48, welches bereits unter dem von einer vorgeschalteten, nicht eingezeichneten Vorförderpumpe erzeugtem Druck steht, wird vom Niederdruck-Einlasskanal 46 durch das geöffnete Einlassventil 40.1 in den Förderraum 20 gesaugt. Der Plunger 18.1 gelangt am Ende seines Saughubes zum unteren Totpunkt. In dieser, in Fig. 3 gezeigten Stellung des Plungers 18.1 ist das Volumen des Förderaums 20 maximal. Im anschliessenden Förderhub wird das Förderraumvolumen durch die Bewegung des Plungers 18.1 verkleinert und Fördermedium 48 durch das offene Einlassventil 40.1 in den Einlasskanal 46 zurückgedrückt bis das Förderraumvolumen der Sollfördermenge entspricht. Durch eine impulsartige Erregung das Aktuators 44.1 wird zu diesem Zeitpunkt der Aktuatorschaft 66 entlang seiner Längsachse entgegen der Vorspannung der Aktuatorschaftfeder 67 angezogen und das Einlassventil 40.1 geschlossen. Die Wippe 42.1 folgt dieser Bewegung aufgrund der Vorspannung der am Ventilstössel 38.1 angebrachten Druckfeder 26 und der daraufhin im Förderraum 20 einsetzenden Druckerhöhung in Folge der Bewegung des Plungers 18.1 in Richtung des Einlassventils 40.1. Als Resultat wird der Ventilteller 56 des Ventilstössels 38.1 gegen seinen Einlassventilsitz 54.1 gepresst, so dass kein Fördermedium 48 mehr den Förderraum 20 durch das Einlassventil 40.1 verlassen kann. Ein zweites, der gleichen Wippe 42.1 zugeordnetes Einlassventil 40.2 verbleibt trotz der Erregung des Aktuators 44.1 in seiner Offenstellung, da sich der um 180° phasenverschoben zum ersten Plunger 18.1 bewegende zweite Plunger 18.2 im Saughub befindet und wegen der Druckdifferenz zwischen dem Niederdruck-Einlasskanal 46 und dem Förderraum 20 den Ventilstössel 38.2 dabei in Richtung des Förderaums 20 offen hält.

Nach dem Beenden der impulsartigen Erregung des Aktuators 44.1 verbleibt das erste Einlassventil 40.1 bis zum nächstfolgenden Saughub in seiner Schliessstellung. Das zugeordnete zweite Einlassventil 40.2 wird durch das Beenden der Erregung des Aktuators 44.1 nicht beeinflusst und verbleibt in seiner Offenstellung.

Nachdem der Plunger 18.1 des ersten Pumpzylinders 12.1 den oberen Totpunkt durchlaufen hat und in den Saughub übergegangen ist, wird das erste Einlassventil 40.1 geöffnet und Fördermedium 48 in den Förderraum 20 gesaugt. Der zugeordnete zweite Plunger 18.2 durchläuft den unteren Totpunkt und beginnt das Fördermedium 48 wieder in den Einlasskanal 46 zurückzudrängen, bis das Einlassventil 40.2 mittels einer erneuten impulsartigen Erregung des Aktuators 44.1 geschlossen wird.

Die beschriebene Arbeitsweise setzt sich periodisch fort und ermöglicht durch die Steuerung der Zeitdauer vom Öffnen bis zum Schliessen der Einlassventile 40.1, 40.2, 40.3, 40.4, die Menge des in den Hochdruck-Auslasskanal gedrückten Fördermediums 48 zu steuern. Die Menge reicht dabei von einem Maximum, nämlich einem Förderraumvolumen pro Plungerperiode und Pumpzylinder 12.1, 12.2, 12.3, 12.4, bis auf Null, wobei in diesem Fall die Einlassventile 40.1, 40.2, 40.3, 40.4 während der ganzen Plungerperiode geöffnet bleiben. Im letzteren Fall arbeitet die Hochdruckförderpumpe 10 im Leerlauf.

Im Gegensatz zur oben beschriebenen Arbeitsweise, bei der die Fördermenge durch das Schliessen der Einlassventile 40.1, 40.2, 40.3, 40.4 im Förderhub bestimmt ist, kann bei einer weiteren Ausführungsform die Fördermenge durch ein Schliessen der Einlassventile 40.1, 40.2, 40.3, 40.4 bereits im Saughub begrenzt werden. Zu diesem Zweck müssen die Vorspannungen der Druckfedern 58 der Einlassventile 40.1, 40.2, 40.3, 40.4 und des Aktuatorschaftes 66 entsprechend angepasst werden. Die Vorspannung der Druckfedern 58 muss dabei derart gewählt werden, dass die Einlassventile 40.1, 40.2, 40.3, 40.4 auch während des Saughubes geschlossen werden können. Zudem ist eine Modifikation der Aktuatoren 44.1, 44.2, insbesondere in Hinblick auf längere Haltezeiten nötig.

Die in Fig. 1 bis Fig. 3 gezeigte Reihenanordnung von Radialkolbenpumpen kann alternativ auch durch eine Boxeranordnung oder eine Anordnung mit um einen Winkel um die Längsachse der Exzenterwelle gedrehten Pumpzylindern ersetzt sein.

Es ist darüber hinaus möglich, bei einer Axialkolbenpumpe je drei Pumpzylinder mit Plungern, die mit einer Phasenverschiebung von 120° gegeneinander bewegt werden, mit einer einzigen Wippe und einem Aktuator zu steuern. In diesem Fall ist die Wippe vorzugsweise stern- oder dreiecksförmig ausgebildet. Drei entsprechende Ventilstösselaufnahmen können dabei beispielsweise gleichmässig um eine zentrische Aktuatoraufnahme angeordnet sein. Die Dosierung der Fördermenge ist allerdings auf einen Bereich zwischen Null und etwa 2/3 der maximalen Fördermenge begrenzt, bevor eine unregelmässige Förderung eintritt. Die maximale Fördermenge entspricht der Fördermenge für den Fall, dass jedes der Einlassventile genau zu dem Zeitpunkt geschlossen wird, an dem der jeweils zugeordnete Plunger seinen unteren Totpunkt vor dem anschliessenden Druckhub durchläuft.

Bei Ausführungsformen als Radial- oder als Axialkolbenpumpe können natürlich ein oder mehrere Pumpzylinderpaare bzw. Pumpzylindertripletts jeweils mittels einer gemeinsamen Wippe 42.1,42.2 und eines einzigen Aktuators 44.1, 44.2 in der beschriebenen Anordnung betrieben werden.

Die Plunger 18.1, 18.2, 18.3, 18.4 können zur äusserst reibungarmen Bewegung auf den Abwälzkörpern 28 auch mittels einer Druckkompensation schwimmend gelagert sein. Zu diesem Zweck sind die Plunger 18.1, 18.2, 18.3, 18.4 mit Hohlschäften ausgestattet, in denen Stempel frei beweglich geführt sind. Bei einem Förderhub der Plunger 18.1, 18.2, 18.3, 18.4 wird der Stempel in Richtung des Abwälzkörpers 28 gedrückt und im Hohlschaft befindliches Schmiermittel zwischen dem Plungerfuss 27 und den Abwälzkörper 28 gepresst.

Die Montage der Hochdruckförderpumpe ist durch den modularen Aufbau aus den separat gefertigten Montageeinheiten Zylinderkopf 14, Zylinderkörper 16 und Gehäuse 22 besonders einfach und kostengünstig. Zur einfachen Montage trägt darüber hinaus die Möglichkeit zur seitlichen Einführung der Exzenterwelle 32 in das Gehäuse 22 bei.

## Patentansprüche

1. Hochdruckförderpumpe für ein Einspritzsystem für Verbrennungsmotoren, mit wenigstens zwei von einem Pumpzylinder (12.1, 12.2, 12.3, 12.4) und einem angetriebenen Plunger (18.1, 18.2, 18.3, 18.4) begrenzten Förderräumen (20), die über je ein mittels eines Aktuators (44.1, 44.2) gesteuertes Einlassventil (40.1, 40.2, 40.3, 40.4) mit einem Niederdruck-Einlasskanal (46) und über ein druckgesteuertes Auslassventil (50.1, 50.2, 50.3, 50.4) mit einem Hochdruck-Auslasskanal (52) in Verbindung stehen, **dadurch gekennzeichnet, dass** wenigstens zwei Einlassventile (40.1, 40.2, 40.3, 40.4) mittels eines einzigen Aktuators (44.1, 44.2) gesteuert sind.

2. Hochdruckförderpumpe nach Anspruch 1, **dadurch gekennzeichnet, dass** während eines Saughubs des Plungers (18.1, 18.2, 18.3, 18.4) bei geöffnetem Einlassventil (40.1, 40.2, 40.3, 40.4) der Förderraum (20) mit einem Fördermedium vollständig gefüllt und das Fördermedium im anschliessenden Förderhub durch das geöffnete Einlassventil (40.1, 40.2, 40.3, 40.4) vom Plunger (18.1, 18.2, 18.3, 18.4) wieder zurückgedrückt wird, bis das Förderraumvolumen des Förderraums (20) einer Sollfördermenge entspricht und das Einlassventil (40.1, 40.2, 40.3, 40.4) durch eine vorzugsweise impulsartige Betätigung des Aktuators (44.1, 44.2) geschlossen wird.

3. Hochdruckförderpumpe nach Anspruch 1 oder 2, **dadurch gekennzeichnet, dass** die Einlassventile (40.1, 40.2, 40.3, 40.4) und die Auslassventile (50.1, 50.2, 50.3, 50.4) in einem Zylinderkopfkörper (36) eines Zylinderkopfes (14) angeordnet sind.

4. Hochdruckförderpumpe nach einem der Ansprüche 1 bis 3, **dadurch gekennzeichnet, dass** die den mittels des Aktuators (44.1, 44.2) gesteuerten Einlassventilen (40.1, 40.2, 40.3, 40.4) zugeordneten Plunger (18.1, 18.2, 18.3, 18.4) synchron, jedoch zueinander, vorzugsweise um 180° oder 120°, phasenverschoben angetrieben sind.

5. Hochdruckförderpumpe nach einem der Ansprüche 1 bis 4, **dadurch gekennzeichnet, dass** jedes Einlassventil (40.1, 40.2, 40.3, 40.4) ein mit einem Einlassventilsitz (54.1, 54.2, 54.3, 54.4) zusammenwirkendes Ventilglied (33.1, 38.2, 38.3, 38.4) aufweist, die Ventilglieder der mittels des Aktuators (44.1, 44.2) gesteuerten Einlassventile (40.1, 40.2, 40.3, 40.4) mittels einer an einen Aktuatorschaft (66) des Aktuators (44.1, 44.2) schwenkbaren Wippe (42.1, 42.2) miteinander verbunden sind und der Aktuator (44.1, 44.2) die Position des Aktuatorschaftes (66) steuert.

6. Hochdruckförderpumpe nach Anspruch 5, **dadurch gekennzeichnet, dass** die Ventilglieder (38.1, 38.2, 38.3, 38.4) in ihre Schliessstellung vorgespannt sind.

7. Hochdruckförderpumpe nach Anspruch 5 oder 6, **dadurch gekennzeichnet, dass** der Aktuatorschaft (66) in Richtung der Offenstellung der Ventilglieder (38.1, 38.2, 38.3, 38.4) vorgespannt ist.

8. Hochdruckförderpumpe nach einem der Ansprüche 5 bis 7, **dadurch gekennzeichnet, dass** die der Wippe (42.1, 42.2) zugeordneten, sich in einer Offenstellung befindlichen Einlassventile (40.1_{,} 40.2, 40.3, 40.4) von Pumpzylindern (12.1, 12.2, 12.3, 12.4), deren Plunger (18.1, 18.2, 18.3, 18.4) sich im Förderhub befinden, bei einer Verschiebung des Aktuatorschaftes (66) durch eine Erregung des Aktuators (44.1, 44.2) in eine Schliessstellung gestellt werden.

9. Hochdruckförderpumpe nach einem der Ansprüche 5 bis 8, **dadurch gekennzeichnet, dass** die Hochdruckförderpumpe (10) als Axialkolbenpumpe ausgebildet ist und zwei oder drei Einlassventile (40.1, 40.2, 40.3, 40.4) mittels eines einzigen Aktuators (44.1, 44.2) gesteuert sind, wobei die Wippe (42.1, 42.2) im Falle von drei Einlassventilen (40.1, 40.2, 40.3, 40.4) drei sternförmig angeordnete Wippenarme aufweist.

10. Hochdruckförderpumpe nach einem der Ansprüche 1 bis 9, **dadurch gekennzeichnet, dass** zum Zweck der Mengendosierung die Einlassventile (40.1, 40.2, 40.3, 40.4) während des Förderhubes der zu ihnen gehörigen Plunger (18.1, 18.2, 18.3, 18.4) in ihre Schliessstellung gestellt werden.

11. Hochdruckförderpumpe nach einem der Ansprüche 1 bis 10, **dadurch gekennzeichnet, dass** die Hochdruckförderpumpe (10) als Radialkolbenpumpe ausgebildet ist und jeweils zwei Einlassventile (40.1, 40.2, 40.3, 40.4) mittels eines einzigen Aktuators (44.1, 44.2) gesteuert sind.

12. Hochdruckförderpumpe nach Anspruch 1, **dadurch gekennzeichnet, dass** der Aktuator (44.1, 44.2) einen in der Lage beeinflussbaren Aktuatorschaft (66) aufweist, der in eine Aktuatoraufnahme (64) einer schwenkbaren, auf Ventilstösselköpfen (60) von Ventilgliedern (38.1, 38.2, 38.3, 38.4) der Einlassventile (40.1, 40.2, 40.3, 40.4) lagernden Wippe (42.1, 42.2), die vorbestimmt ist jeweils zwei Einlassventile (40.1, 40.2; 40.3, 40.4) zu betätigen, drückt und dass der Aktuator (44.1, 44.2) eine Lageverschiebung der Wippe (42.1, 42.2) steuert.

## Claims

1. High-pressure feed pump for an injection system for internal combustion engines, with at least two feed spaces (20) which are delimited by a pumping cylinder (12.1, 12.2, 12.3, 12.4) and by a driven plunger (18.1, 18.2, 18.3, 18.4) which are connected in each case to a low-pressure inlet duct (46) via an inlet valve (40.1, 40.2, 40.3, 40.4) controlled by means of an actuator (44.1, 44.2) and to a high-pressure outlet duct (52) via a pressure-controlled outlet valve (50.1, 50.2, 50.3, 50.4), **characterized in that** at least two inlet valves (40.1, 40.2, 40.3, 40.4) are controlled by means of a single actuator (44.1, 44.2).

2. High-pressure feed pump according to Claim 1, **characterized in that** during a suction stroke of the plunger (18.1, 18.2, 18.3, 18.4), with the inlet valve (40.1, 40.2, 40.3, 40.4) open, the feed space (20) is filled completely with a feed medium, and, in the subsequent feed stroke, the feed medium is pressed back again through the open inlet valve (40.1, 40.2, 40.3, 40.4) by the plunger (18.1, 18.2, 18.3, 18.4), until the feed-space volume of the feed space (20) corresponds to a desired feed quantity and the inlet valve (40.1, 40.2, 40.3, 40.4) is closed by means of a preferably pulse-like actuation of the actuator (44.1, 44.2).

3. High-pressure feed pump according to Claim 1 or 2, **characterized in that** the inlet valves (40.1, 40.2, 40.3, 40.4) and the outlet valves (50.1, 50.2, 50.3, 50.4) are arranged in a cylinder-head body (36) of a cylinder head (14).

4. High-pressure feed pump according to one of Claims 1 to 3, **characterized in that** the plungers (18.1, 18.2, 18.3, 18.4) assigned to the inlet valves (40.1, 40.2, 40.3, 40.4) controlled by means of the actuator (44.1, 44.2) are driven synchronously, but with a phase shift of preferably 180° or 120° with respect to one another.

5. High-pressure feed pump according to one of Claims 1 to 4, **characterized in that** each inlet valve (40.1, 40.2, 40.3, 40.4) has a valve member (38.1, 38.2, 38.3, 38.4) cooperating with an inlet-valve seat (54.1, 54.2, 54.3, 54.4), the valve members of the inlet valves (40.1, 40.2, 40.3, 40.4) controlled by means of the actuator (44.1, 44.2) are connected to one another by means of a rocker (42.1, 42.2) pivotable on an actuator stem (66) of the actuator (44.1, 44.2), and the actuator (44.1, 44.2) controls the position of the actuator stem (66).

6. High-pressure feed pump according to Claim 5, **characterized in that** the valve members (38.1, 38.2, 38.3, 38.4) are prestressed into their closing position.

7. High-pressure feed pump according to Claim 5 or 6, **characterized in that** the actuator stem (66) is prestressed in the direction of the open position of the valve members (38.1, 38.2, 38.3, 38.4).

8. High-pressure feed pump according to one of Claims 5 to 7, **characterized in that,** in the event of a displacement of the actuator stem (66) as a result of an excitation of the actuator (44.1, 44.2), the inlet valves (40.1, 40.2, 40.3, 40.4) which are assigned to the rocker (42.1, 42.2) and are in an open position are set into a closing position by pumping cylinders (12.1, 12.2, 12.3, 12.4), the plungers (18.1, 18.2, 18.3, 18.4) of which are in the feed stroke.

9. High-pressure feed pump according to one of Claims 5 to 8, **characterized in that** the high-pressure feed pump (10) is designed as an axial piston pump and two or three inlet valves (40.1, 40.2, 40.3, 40.4) are controlled by means of a single actuator (44.1, 44.2), in the case of three inlet valves (40.1, 40.2, 40.3, 40.4) the rocker (42.1, 42.2) having three rocker arms arranged in the form of a star.

10. High-pressure feed pump according to one of Claims 1 to 9, **characterized in that,** for the purpose of quantity metering, the inlet valves (40.1, 40.2, 40.3, 40.4) are set into their closing position during the feed stroke of the plungers (18.1, 18.2, 18.3, 18.4) belonging to them.

11. High-pressure feed pump according to one of Claims 1 to 10, **characterized in that** the high-pressure feed pump (10) is designed as a radial piston pump, and in each case two inlet valves (40.1, 40.2, 40.3, 40.4) are controlled by means of a single actuator (44.1, 44.2).

12. High-pressure feed pump according to Claim 1, **characterized in that** the actuator (44.1, 44.2) has an actuator stem (66), the position of which can be influenced and which presses into an actuator receptacle (64) of a pivotable rocker (42.1, 42.2) which is mounted on valve-tappet heads (60) of valve members (38.1, 38.2, 38.3, 38.4) of the inlet valves (40.1, 40.2, 40.3, 40.4) and which is predetermined in each case for actuating two inlet valves (40.1, 40.2; 40.3, 40.4), and **in that** the actuator (44.1, 44.2) controls a displacement in position of the rocker (42.1, 42.2).

## Revendications

1. Pompe d'alimentation haute pression destinée à un système d'injection de moteurs à combustion interne, comportant au moins deux chambres d'alimentation (20) délimitées par un cylindre de pompe (12.1, 12.2, 12.3, 12.4) et un plongeur entraîné (18.1, 18.2, 18.3, 18.4), qui sont en communication avec un canal d'admission basse pression (46) au moyen d'une soupape d'admission (40.1, 40.2, 40.3, 40.4) respectivement commandée au moyen d'un actionneur (44.1, 44.2) et avec un canal d'échappement haute pression (52) au moyen d'une soupape d'échappement (50.1, 50.2, 50.3, 50.4) commandée par la pression, **caractérisée en ce qu'**au moins deux soupapes d'admission (40.1, 40.2, 40.3, 40.4) sont commandées au moyen d'un actionneur unique (44.1, 44.2).

2. Pompe d'alimentation haute pression selon la revendication 1, **caractérisée en ce que**, pendant une course d'aspiration du plongeur (18.1, 18.2, 18.3, 18.4) avec la soupape d'admission (40.1, 40.2, 40.3, 40.4) ouverte, la chambre d'alimentation (20) est remplie entièrement d'un fluide d'alimentation et le fluide d'alimentation est de nouveau refoulé par le plongeur (18.1, 18.2, 18.3, 18.4) à travers la soupape d'admission (40.1, 40.2, 40.3, 40.4) ouverte pendant la course de refoulement qui suit, jusqu'à ce que le volume de chambre d'alimentation de la chambre d'alimentation (20) corresponde à une quantité d'alimentation de consigne et que la soupape d'admission (40.1, 40.2, 40.3, 40.4) soit fermée par un actionnement de préférence impulsionnel de l'actionneur (44.1, 44.2).

3. Pompe d'alimentation haute pression selon la revendication 1 ou 2, **caractérisée en ce que** les soupapes d'admission (40.1, 40.2, 40.3, 40.4) et les soupapes d'échappement (50.1, 50.2, 50.3, 50.4) sont disposées dans un corps de culasse (36) d'une culasse (14).

4. Pompe d'alimentation haute pression selon l'une quelconque des revendications 1 à 3, **caractérisée en ce que** les plongeurs (18.1, 18.2, 18.3, 18.4) associés aux soupapes d'admission (40.1, 40.2, 40.3, 40.4) commandées au moyen de l'actionneur (44.1, 44.2) sont entraînés en synchronisme, mais avec un déphasage de préférence de 180° ou de 120° l'un par rapport à l'autre.

5. Pompe d'alimentation haute pression selon l'une quelconque des revendications 1 à 4, **caractérisée en ce que** chaque soupape d'admission (40.1, 40.2, 40.3, 40.4) comprend un organe de soupape (38.1, 38.2, 38.3, 38.4) coopérant avec un siège de soupape d'admission (54.1, 54.2, 54.3, 54.4), les organes de soupape des soupapes d'admission (40.1, 40.2, 40.3, 40.4) commandés au moyen de l'actionneur (44.1, 44.2) sont reliés l'un à l'autre au moyen d'une bascule (42.1, 42.2) pouvant pivoter sur une tige d'actionneur (66) de l'actionneur (44.1, 44.2) et l'actionneur (44.1, 44.2) commande la position de la tige d'actionneur (66).

6. Pompe d'alimentation haute pression selon la revendication 5, **caractérisée en ce que** les organes de soupape (38.1, 38.2, 38.3, 38.4) sont précontraints dans leur position de fermeture.

7. Pompe d'alimentation haute pression selon la revendication 5 ou 6, **caractérisée en ce que** la tige d'actionneur (66) est précontrainte dans la direction de la position d'ouverture des organes de soupape (38.1, 38.2, 38.3, 38.4).

8. Pompe d'alimentation haute pression selon l'une quelconque des revendications 5 à 7, **caractérisée en ce que** les soupapes d'admission (40.1, 40.2, 40.3, 40.4), associées à la bascule (42.1, 42.2) et se trouvant dans une position d'ouverture, de cylindres de pompe (12.1, 12.2, 12.3, 12.4) dont les plongeurs (18.1, 18.2, 18.3, 18.4) se trouvent dans la course de refoulement, sont amenées dans une position de fermeture par une excitation de l'actionneur (44.1, 44.2) lors d'un déplacement de la tige d'actionneur (66).

9. Pompe d'alimentation haute pression selon l'une quelconque des revendications 5 à 8, **caractérisée en ce que** la pompe d'alimentation haute pression (10) est une pompe à pistons axiaux et deux ou trois soupapes d'admission (40.1, 40.2, 40.3, 40.4) sont commandées au moyen d'un actionneur unique (44.1, 44.2), dans laquelle la bascule (42.1, 42.2) présente trois bras de bascule disposés en étoile dans le cas de trois soupapes d'admission (40.1, 40.2, 40.3, 40.4).

10. Pompe d'alimentation haute pression selon l'une quelconque des revendications 1 à 9, **caractérisée en ce que** les soupapes d'admission (40.1, 40.2, 40.3, 40.4) sont amenées, dans le but de doser la quantité, dans leur position de fermeture pendant la course de refoulement des plongeurs respectifs correspondants (18.1, 18.2, 18.3, 18.4).

11. Pompe d'alimentation haute pression selon l'une quelconque des revendications 1 à 10, **caractérisée en ce que** la pompe d'alimentation haute pression (10) est une pompe à pistons radiaux et chaque fois deux soupapes d'admission (40.1, 40.2, 40.3, 40.4) sont commandées au moyen d'un actionneur unique (44.1, 44.2).

12. Pompe d'alimentation haute pression selon la revendication 1, **caractérisée en ce que** l'actionneur (44.1, 44.2) comprend une tige d'actionneur (66) dont la position peut être influencée, qui presse dans un logement d'actionneur (64) d'une bascule pivotante (42.1, 42.2), montée sur des têtes de poussoir de soupape (60) d'organes de soupape (38.1, 38.2, 38.3, 38.4) des soupapes d'admission (40.1, 40.2, 40.3, 40.4), qui est prédéfinie pour actionner chaque fois deux soupapes d'admission (40.1, 40.2, 40.3, 40.4) et **en ce que** l'actionneur (44.1, 44.2) commande un déplacement de position de la bascule (42.1, 42.2).
